# EUROPÄISCHE PATENTSCHRIFT

(11) **EP 3 335 611 B1**
(45) Veröffentlichungstag und Bekanntmachung des Hinweises auf die Patenterteilung: **23.02.2022**
(21) Anmeldenummer: 17207526.9
(22) Anmeldetag: 14.12.2017
(51) Int. Cl.: A47L 11/40

(54) **BODENREINIGUNGSMASCHINE MIT FÜLLSTANDSMESSUNG FÜR SCHMUTZWASSERTANK**
FLOOR CLEANING MACHINE WITH FILL LEVEL MEASUREMENT FOR DIRTY FLUID TANK
MACHINE DE NETTOYAGE DE SOL AVEC MESURE DE NIVEAU DE REMPLISSAGE DU RÉSERVOIR D'EAU SALE

(30) Priorität: 14.12.2016 DE 102016124425
(43) Veröffentlichungstag der Anmeldung: 20.06.2018
(73) Patentinhaber: Hako GmbH, 23843 Bad Oldesloe (DE)
(72) Erfinder: WULF, Stefan, 23619 Badendorf (DE); NIEMKE, Jens, 24558 Henstedt-Ulzburg (DE)
(74) Vertreter: Bird & Bird LLP

(56) Entgegenhaltungen:
- EP-A2- 2 055 221
- DE-A1- 4 107 535
- US-A1- 2002 042 965
- US-B1- 7 103 270

## Beschreibung

Die vorliegende Erfindung betrifft eine Bodenreinigungsmaschine mit einem Maschinenrahmen, mit einem am Maschinenrahmen vorgesehenen Fahrwerk zum Bewegen der Maschine über eine zu reinigende Bodenfläche, mit einem Schmutzwassertank, mit einer an dem Maschinenrahmen angebrachten Absaugvorrichtung zum Absaugen von Flüssigkeit von der Bodenfläche, wobei die Absaugvorrichtung über eine Schmutzwasserzuleitung mit dem Schmutzwassertank verbunden ist, mit einer Absaugung, die durch einen Motor angetrieben wird und die zum Erzeugen eines Unterdrucks innerhalb des Schmutzwassertanks saugseitig mit diesem über einen am Schmutzwassertank vorgesehenen Anschluss über eine Saugleitung verbunden ist, wobei im Schmutzwassertank ein Schwimmerventil vorgesehen ist, das ausgestaltet ist, den Anschluss zur Saugleitung zu verschließen, wenn der Flüssigkeitspegel in dem Schmutzwassertank einen Maximalpegel erreicht. Ferner betrifft die vorliegende Erfindung ein Verfahren zum Betrieb einer Bodenreinigungsmaschine.

In den Schmutzwassertank einer derartigen Bodenreinigungsmaschine, wie sie beispielsweise aus der DE 101 42 192 C1 bekannt ist, wird im Betrieb durch das Schmutzwasser eine große Menge Schmutz eingebracht, der sich an der Wandung des Behälters und möglicherweise vorhandenen Einbauten ablagert. Außerdem ist es erforderlich, den Flüssigkeitspegel, auch Flüssigkeitshöhe genannt, in dem Schmutzwassertank zu erfassen oder zumindest sicherzustellen, dass verhindert wird, dass bei einem zu hohen Flüssigkeitspegel Schmutzwasser oder Schaum aufgrund des Luftstroms in die Absaugung gezogen wird.

Eine elektronische Einrichtung mit beweglichen Teilen zur Erfassung des Flüssigkeitspegels innerhalb des Schmutzwassertanks würde von dem im Schmutzwasser gelösten Schmutz sowie den ebenfalls darin vorhandenen Reinigungsmitteln stark angegriffen werden bzw. Schmutz würde sich darauf absetzen, was wiederum die Betriebssicherheit und Zuverlässigkeit des Messsystems beeinträchtigen würde. Zudem sind zusätzliche Komponenten erforderlich, um den Flüssigkeitspegel im Schmutzwassertank zu erfassen.

Eine Möglichkeit, den Anschluss zur Absaugung von Seiten des Schmutzwassertanks bei Überschreiten eines vorgegebenen Maximalpegels zu verschließen, ist beispielsweise bei der Scheuersaugmaschine realisiert, die in der nachveröffentlichten Deutschen Patentanmeldung Nr. 10 2015 110 563.2 beschrieben ist. Dabei verschließt ein mechanisches Schwimmerventil den tankseitigen Anschluss zur Absaugung bei Überschreiten eines vorbestimmten Füllstands. Aufgrund des dann geringeren Pumpvolumens steigt daraufhin die Motordrehzahl und der Motorstrom des Elektromotors, der die Absaugung antreibt, sinkt. Ausgehend von wenigstens einem der veränderten Parameter Motordrehzahl oder Motorstrom erzeugt eine Steuerung ein Signal, das beispielweise die Absaugung automatisch abgeschaltet oder zumindest ein Signal an den Benutzer ausgibt.

Es gibt jedoch Anwendungsfälle, in denen eine Detektion eines Überschreitens eines Schwellwerts allein für die Motordrehzahl und/oder ein Unterschreiten eines Schwellwertes für den Motorstrom kein ausreichend zuverlässiges Kriterium dafür darstellt, ob das Schwimmerventil geschlossen ist. Ein solcher Fall ist beispielsweise die Reinigung von glatten Bodenbelägen mit großer Wassermenge, bei der sich typischerweise eine größere Menge von Reinigungsflüssigkeit vor dem Saugkopf befindet, als bei anderen Böden. Dadurch verringert sich der Querschnitt, durch den die Luft in die Saugeinrichtung gelangt, was einen Anstieg des Unterdruckes zur Folge hat. Die Folge ist eine Erhöhung der Motordrehzahl und ein gleichzeitiges Absinken des Motorstroms des Motors der Absaugung. Diese Erhöhung der Motordrehzahl bzw. Absinken des Motorstroms kann zu einer automatischen Abschaltung der Absaugung oder zumindest einem Signal an den Benutzer führen, das ein Verschließen des Schwimmerventils anzeigt, obwohl dies nicht der Fall ist. Die Drehzahlerhöhung bei der Verwendung der Bodenreinigungsmaschine auf glatten Bodenbelägen mit großer Wassermenge kann in diesem Fall nicht von einer Drehzahlerhöhung infolge eines verschlossenen tankseitigen Anschlusses aufgrund eines zu hohen Füllstands unterschieden werden. Durch die fehlende Unterscheidung zwischen diesen beiden Fällen kann die Bodenreinigungsmaschine auf glatten Böden und mit größerem Wassereinsatz nicht zuverlässig verwendet werden.

Die US 2002/0042965 A1 beschreibt eine Bodenreinigungsmaschine mit einem Sensor, der einen Druck in einer Zuleitung messen kann, die eine Saugöffnung mit einem Schmutzwassertank verbindet.

Es ist daher die Aufgabe der vorliegenden Erfindung, eine Bodenreinigungsmaschine bereitzustellen, bei der ein Überschreiten eines vorgegebenen Pegelstandes im Schmutzwassertank zuverlässig bestimmt werden kann.

In einem ersten Aspekt der vorliegenden Erfindung wird diese Aufgabe gemäß Anspruch 1 dadurch gelöst, dass eine Messvorrichtung vorgesehen ist, die ausgestaltet ist, einen Differenzdruck zwischen einem ersten Gasdruck in dem Schmutzwassertank und einem zweiten Gasdruck in der Saugleitung zu erfassen, und dass die Messvorrichtung ausgestaltet ist, bei Unterschreitung eines Differenzdruckschwellwertes ein erstes Signal zu erzeugen und/oder bei Überschreitung des Differenzdruckschwellwertes ein zweites Signal zu erzeugen.

Bei dem erfindungsgemäßen Aufbau ist es demnach möglich, eine Gasdruckdifferenz zwischen dem Gasdruck innerhalb des Schmutzwassertanks, der vorzugsweise innerhalb des Schmutzwasserstanks oberhalb des maximal zulässigen Pegels gemessen wird, und dem Gasdruck in der Saugleitung im Bereich zwischen deren Anschluss zum Schmutzwassertank, der durch das Schwimmerventil verschlossen werden kann, und der Absaugung zu erfassen. Damit ergibt sich erfindungsgemäß folgende Funktionsweise, wobei zwei Zustände am Anschluss der Saugleitung zum Schmutzwassertank betrachtet werden.

Im ersten Zustand liegt der Flüssigkeitspegel unterhalb des Maximalpegels und der Anschluss zur Absaugung ist offen. Durch den unverschlossenen Anschluss zur Absaugung herrscht während des Betriebs der Absaugung sowohl in der Absaugleitung als auch im Schmutzwassertank oberhalb des Schmutzwasserpegels im Wesentlichen der gleiche Unterdruck. In diesem Zustand ist der von der Messvorrichtung zwischen dem ersten und dem zweiten Messpunkt gemessene Differenzdruck im Wesentlichen gleich null, d.h. der Gasdruck oberhalb der Flüssigkeitsoberfläche in dem Schmutzwassertank stimmt im Wesentlichen mit dem Gasdruck in der unverschlossenen Saugleitung überein. Daher kann z.B. wegen des Unterschreitens des Maximalpegels ein entsprechendes erstes Signal angezeigt werden, das für die volle Leistungsfähigkeit der Maschine steht.

Im zweiten Zustand hat der Flüssigkeitspegel im Schmutzwassertank den Maximalpegel erreicht, und das Schwimmerventil verschließt den Anschluss zur Absaugung. Dadurch wird nur noch in der Saugleitung zwischen dem Anschluss zum Schmutzwassertank und der Absaugung durch diese ein Unterdruck erzeugt, während der Gasdruck in dem Schmutzwassertank oberhalb der Flüssigkeitsoberfläche auf Umgebungsniveau ist. In dem zweiten Zustand misst die Messvorrichtung daher zwischen dem ersten und dem zweiten Messpunkt einen Differenzdruck, der sich wesentlich von dem Differenzdruck im ersten Zustand unterscheidet. Überschreitet daher der ermittelte Differenzdruck einen vorgegebenen Differenzdruckschwellwert, kann die Messvorrichtung ein zweites Signal ausgeben, das beispielsweise den Motor der Absaugung ausschaltet und/oder dem Benutzer anzeigt, dass der Schmutzwassertank voll ist.

Es ist auch denkbar, dass die Messvorrichtung derart ausgestaltet ist, dass nur das erste Signal ausgegeben wird, wenn der Differenzdruckschwellwert unterschritten wird, ein zweites Signal bei Überschreiten des Differenzdruckschwellwertes aber nicht ausgegeben wird. Umgekehrt kann auf das erste Signal verzichtet werden, und es wird nur das zweite Signal bei Überschreitung des Differenzdruckschwellwertes ausgegeben.

Somit ist mit Hilfe der Messvorrichtung der erfindungsgemäßen Bodenreinigungsmaschine eine klare Unterscheidung zwischen dem Fall eines normalen Reinigungsbetriebs und dem Fall möglich, in dem ein Erreichen eines Maximalpegels in dem Schmutzwassertank zu einem Verschließen des Schwimmerventils führt, ohne dass es dazu elektrischer Kontakte im Bereich des Schwimmerventils bedarf, die verschmutzen könnten. Insbesondere bei der Reinigung von glatten Böden mit großem Flüssigkeitseinsatz arbeitet die erfindungsgemäße Bodenreinigungsmaschine zuverlässig, und nur bei tatsächlichem Verschließen des Schwimmerventils wird auch ein entsprechendes Signal ausgegeben.

In einer bevorzugten Ausführungsform weist das Schwimmerventil einen Schwimmkörper auf, der den Anschluss verschließen kann. Dabei kann der Schwimmkörper eine dem Anschluss entsprechende Form haben. Es ist auch denkbar, dass der Schwimmkörper eine im Wesentlichen kugelförmige Form aufweist und der Anschluss eine Zylinderform aufweist oder lediglich eine mit der Tankwand abschließende Öffnung ist. Der Schwimmkörper kann dabei aus jedem schwimmfähigen Material gefertigt sein, vorzugsweise mit einer geringen Dichte und einer hohen Beständigkeit gegenüber Reinigungsmitteln.

In einer besonders bevorzugten Ausführungsform ist der Schwimmkörper in einem rohrförmigen Käfig geführt, der in den Anschluss mündet, sodass bei entsprechendem Flüssigkeitspegel der Schwimmkörper den Luftstrom, erzeugt von der Absaugung, in dem Anschluss unterbricht. Eine derartige Ausführung hat sich als außerordentlich zuverlässig erwiesen, weil sichergestellt ist, dass bei Überschreiten des vorgegebenen Maximalpegels der Anschluss zuverlässig verschlossen wird.

In einer bevorzugten Ausführungsform sind ein angetriebener Bürstenkopf zum Eingriff mit der Bodenfläche, eine Steuerung für die Absaugung und eine Steuerung für den angetriebenen Bürstenkopf vorgesehen, wobei die Messvorrichtung ausgestaltet ist, das durch Unter- oder Überschreitung des Differenzdruckschwellwerts erzeugte Signal an die Steuerung der Absaugung und/oder die Steuerung des Bürstenkopfs weiterzuleiten. Damit wird ermöglicht, dass die Absaugung und/oder der Bürstenkopf abhängig vom Überschreiten des Maximalpegels im Schmutzwassertank und vom Verschließen des Anschlusses zur Absaugung angesteuert werden können.

In einer besonders bevorzugten Ausführungsform sind die Steuerung der Absaugung und/oder die Steuerung des Bürstenkopfs mit der Messvorrichtung verbunden, und die Steuerung der Absaugung und die Steuerung des Bürstenkopfs sind derart ausgestaltet, dass bei Vorliegen des Signals von der Messvorrichtung die Absaugung und/oder der Antrieb des Bürstenkopfs abgeschaltet werden. Dies ermöglicht einen besonders energiesparenden Betrieb der erfindungsgemäßen Bodenreinigungsmaschine.

In einer weiteren bevorzugten Ausführungsform weist die Messvorrichtung einen ersten und einen zweiten Sensor auf, wobei der erste Sensor ausgestaltet ist, den ersten Gasdruck in dem Schmutzwassertank zu messen, und wobei der zweite Sensor ausgestaltet ist, den zweiten Gasdruck in der Saugleitung zu messen. Mit Hilfe der Messsignale des ersten Sensors als erstem Messpunkt und des zweiten Sensors als zweitem Messpunkt kann die Messvorrichtung die Druckdifferenz bestimmen und daraus ableiten, ob der Flüssigkeitspegel in dem Schmutzwassertank den vorgegebenen Maximalpegel erreicht hat und das Schwimmerventil geschlossen ist oder nicht. Dabei können der erste und/oder zweite Sensor beispielsweise piezoresistiv, piezoelektrisch, induktiv, kapazitiv, mechanisch oder resistiv arbeiten.

Vorzugsweise kann die Messvorrichtung einen Differenzdruckschalter aufweisen, der einen ersten Druckerfassungsanschluss und einen zweiten Druckerfassungsanschluss aufweist, die mit einem Druckschalter funktionell und/oder kommunizierend verbunden sind. Der erste Druckerfassungsanschluss erfasst den ersten Gasdruck und der zweite Druckerfassungsanschluss den zweiten Gasdruck. Ist nun eine Druckdifferenz zwischen dem ersten und dem zweiten Druckerfassungsanschluss größer als ein vorgegebener Schwellwert, d.h. liegt die Druckdifferenz oberhalb einer Schaltschwelle, wird im einfachsten Fall durch den Druckschalter ein Kontakt geöffnet oder geschlossen.

In einer bevorzugten Ausführungsform weist die Messvorrichtung einen dritten Sensor auf, der benachbart zum Boden des Schmutzwassertanks angeordnet ist, wobei der dritte Sensor ausgestaltet ist, einen Flüssigkeitsdruck zu messen, d.h. den Druck, der sich aus dem Gewicht der Flüssigkeit und dem Druck oberhalb des Flüssigkeitsspiegels des dritten Sensors ergibt, und wobei die Messvorrichtung ausgestaltet ist, aus dem ersten Gasdruck in dem Schmutzwassertank und dem Flüssigkeitsdruck ein Signal zu erzeugen, das einer Füllhöhe der Flüssigkeit in dem Schmutzwassertank entspricht. Dabei kann die Füllhöhe der Flüssigkeit, auch Flüssigkeitspegel genannt, insbesondere eine absolute Füllhöhe sein.

Es ist somit möglich, dass die Messvorrichtung zusätzlich zu den ersten beiden Sensoren zur Messung eines Gasdifferenzdruckes einen dritten Sensor aufweist. Es ist auch möglich, dass die Messvorrichtung nur einen ersten Sensor und einen dritten Sensor aufweist und so ein eigenständiges, erfinderisches Messkonzept zur Messung eines absoluten Flüssigkeitspegels realisiert.

Das Messsignal des dritten Sensors kann verwendet werden, um zusammen mit dem Messsignal des ersten Sensors in dem Schmutzwassertank und der Messvorrichtung ein Signal zu bestimmen, das beispielsweise proportional zum absoluten Flüssigkeitspegel in dem Schmutzwassertank ist. Dabei ergibt sich die Höhe h des Flüssigkeitspegels in dem Schmutzwassertank aus dem Pascal'schen Gesetz $p \left(h\right) = ρ gh + {p}_{0}$ wobei *p*(*h*) der vom dritten Sensor gemessene Druck, g die Erdbeschleunigungskonstante mit einem Wert von *g* = 9.81 m/s², ***ρ*** die Dichte der Flüssigkeit und *p*ₒ der Gasdruck an der Flüssigkeitsoberfläche sind, der in guter Näherung dem von dem ersten Sensor gemessene Gasdruck entspricht. Für die Höhe des Flüssigkeitspegels gilt dann $h = \frac{p - {p}_{0}}{ρ g} .$

Mit Hilfe des dritten Sensors kann somit zusätzlich eine Aussage über den Füllstand des Schmutzwassertanks getroffen werden. Diese zusätzliche Information kann dann beispielsweise dem Benutzer über eine entsprechende Anzeige mitgeteilt werden. Die Bestimmung des absoluten Flüssigkeitspegels über den Flüssigkeitsdruck und dem Gasdruck in dem Schmutzwassertank ist ein eigenständiges erfinderisches Konzept, welches zusätzlich zu der Gasdifferenzdruckmessung gemäß des Anspruchs 1 verwendet werden kann. Diese Bestimmung des absoluten Flüssigkeitspegels kann jedoch auch selbstständig, d.h. ohne eine reine Gasdifferenzdruckmessung zwischen einem ersten Gasdruck in dem Schmutzwassertank und einem zweiten Gasdruck in der Saugleitung verwendet werden.

Es ist auch denkbar, dass zur Detektion des Maximalpegels im Schmutzwassertank ein (weiterer) Differenzdruckschalter verwendet wird, dessen einer Druckerfassungsanschluss den ersten Gasdruck oberhalb des Flüssigkeitspegels erfasst und dessen zweiter Druckerfassungsanschluss den Flüssigkeitsdruck am Boden des Tanks. Dabei können der Differenzdruckschalter, der dazu verwendet, festzustellen, ob der Anschluss verschlossen ist, und der, der zur Bestimmung der Überschreitung des Maximalpegels genutzt wird, einen gemeinsamen ersten Druckerfassungsanschluss nutzen. Wenn die von dem weiteren Druckdifferenzschalter erfasste Druckdifferenz eine Schwelle überschreitet und der Schalter schließt oder öffnet, zeigt dies das Erreichen des Maximalpegels an.

Ferner kann aus der Information über den Füllstand, ermittelt aus den Werten des ersten und dritten Sensors, und der Information über eine verschlossene Absaugung, die sich aus der Differenz des ersten und zweiten Sensormesswerts ergibt, eine Aussage darüber getroffen werden, ob der Schwimmer durch Schaum oder durch die Flüssigkeitsoberfläche angehoben wurde. Diese Information kann beispielsweise für den Benutzer beim Entleeren des Schmutzwassertanks relevant sein und dem Benutzer helfen zu entscheiden, ob der Schmutzwassertank zum Entfernen des Schaums noch zusätzlich gespült werden muss oder nicht. Auch der dritte Sensor kann piezoresistiv, piezoelektrisch, induktiv, kapazitiv, mechanisch oder resistiv arbeiten.

In einem zweiten Aspekt der vorliegenden Erfindung gemäß Anspruch 10 wird die obige Aufgabe gelöst durch ein Verfahren zum Betreiben einer Bodenreinigungsmaschine mit einem Maschinenrahmen, mit einem am Maschinenrahmen vorgesehenen Fahrwerk zum Bewegen der Maschine über eine zu reinigende Bodenfläche, mit einem Schmutzwassertank, mit einer an dem Maschinenrahmen angebrachten Absaugvorrichtung zum Absaugen von Flüssigkeit von der Bodenfläche, wobei die Absaugvorrichtung über eine Schmutzwasserzuleitung mit dem Schmutzwassertank verbunden ist, mit einer Absaugung, die durch einen Motor angetrieben wird und die zum Erzeugen eines Unterdrucks innerhalb des Schmutzwassertanks saugseitig mit diesem über einen am Schmutzwassertank vorgesehenen Anschluss über eine Saugleitung verbunden ist, wobei im Schmutzwassertank ein Schwimmerventil vorgesehen ist, das ausgestaltet ist, den Anschluss zu verschließen, wenn der Flüssigkeitspegel in dem Schmutzwassertank einen Maximalpegel überschreitet, wobei während des Betriebs des Motors über eine Messvorrichtung ein Differenzdruck zwischen einem ersten Gasdruck in dem Schmutzwassertank und einem zweiten Gasdruck in der Saugleitung erfasst wird wobei durch die Messvorrichtung bei Unterschreitung eines Differenzdruckschwellwertes ein erstes Signal erzeugt wird und/oder bei Überschreitung des Differenzdruckschwellwertes ein zweites Signal erzeugt wird.

Die Vorteile dieses erfindungsgemäßen Verfahrens und die der in den Unteransprüchen dazu beschriebenen bevorzugten Ausführungsformen sind bereits im Zusammenhang mit der erfindungsgemäßen Bodenreinigungsmaschine erörtert worden.

Im Folgenden wird die vorliegende Erfindung anhand einer lediglich zwei bevorzugte Ausführungsbeispiele zeigenden Zeichnungen erläutert, wobei
- Fig. 1: ein Längsschnitt durch den hinteren Teil eines ersten Ausführungsbeispiels einer erfindungsgemäßen Bodenreinigungsmaschine ist und
- Fig. 2: einen Querschnitt quer zur Längsrichtung der Bodenreinigungsmaschine durch den hinteren Teil eines zweiten Ausführungsbeispiels zeigt.

Die in den beiden Figuren gezeigten Ausführungsbeispiele einer Bodenreinigungsmaschine weisen einen Maschinenrahmen 1 auf, an dem ein Fahrwerk vorgesehen ist, von dem in den Figuren lediglich die Hinterräder 3 gezeigt sind, sodass die Bodenreinigungsmaschine über eine zu reinigende Bodenfläche 5 fahren kann. Im hinteren Bereich ist an dem Maschinenrahmen 1 eine als Saugfuß 7 ausgebildete Absaugvorrichtung angebracht, mit der Flüssigkeit von der zu reinigenden Bodenfläche 5 abgesaugt werden kann.

Oberhalb des Saugfußes 7 ist an dem Maschinenrahmen 1 ein Schmutzwassertank 9 angebracht, der einen Einlass 11 aufweist, und der Einlass 11 und der Saugfuß 7 sind über eine Schmutzwasserzuleitung 13 miteinander verbunden.

Der Schmutzwassertank 9 weist einen Deckel auf, und eine nach oben weisende Öffnung ist mittels des um eine Schwenkachse S verschwenkbaren Deckels 14 des Schmutzwassertanks 9 verschlossen, kann aber durch Verschwenken des Deckels 14 geöffnet werden. Oberhalb des Innenvolumens des Schmutzwassertanks 9 ist an dem Deckel 14 eine Absaugung 15 vorgesehen, deren Saugseite über eine Saugleitung 17 und einen Anschluss 19 im Deckel 14 mit dem Innenvolumen des Schmutzwassertanks 9 verbunden ist. Es ist aber auch denkbar, dass der Anschluss in einer Seitenwandung des Schmutzwassertanks 9 angebracht ist.

An dem Anschluss 19 ist ein Schwimmerventil 21 vorgesehen, das in dem hier gezeigten bevorzugten Ausführungsbeispiel einen rohrförmigen Käfig 23 aufweist, in dem ein Schwimmkörper 25 angeordnet ist, wobei der Käfig 23 derart aufgebaut ist, dass der Schwimmkörper 25 sich in dem Käfig 23 zwischen einer Position, in der der Anschluss 19 unverschlossen ist, und einer Position, in der der Anschluss 19 durch den Schwimmkörper 25 verschlossen ist, bewegen kann.

Wie lediglich für das erste Ausführungsbeispiel in Fig. 1 gezeigt, ist bei beiden Ausführungsbeispielen an dem Maschinenrahmen 1 noch ein Bürstenkopf 27 höhenverstellbar gehaltert, der einen Motor 29 als Antrieb aufweist, mit dem Bürstenelemente 31, die mit der Bodenfläche 5 eingreifen können, drehend angetrieben werden.

Schließlich weisen die Ausführungsbeispiele einer Bodenreinigungsmaschine eine Messvorrichtung mit einer Steuereinrichtung 33 auf, die über eine Steuerung 35 für den Motor der Absaugung 15 mit Letzterer verbunden ist.

Bei dem ersten in Fig. 1 gezeigten Ausführungsbeispiel weist die Messvorrichtung einen ersten Sensor S1, einen zweiten Sensor S2 und einem dritten Sensor S3 auf, die mit der Steuereinrichtung 33 verbunden sind. Der erste Sensor S1 befindet sich dabei innerhalb des Schmutzwassertanks 9 oberhalb eines Maximalpegels darin und kann den ersten Gasdruck in dem Schmutzwassertank 9 oberhalb des Maximalpegels erfassen. Der zweite Sensor S2 befindet sich in Bereich des Anschlusses 19, sodass der zweite Sensor S2 einen zweiten Gasdruck in der Saugleitung 17 vor der Absaugung 15 erfassen kann. Der dritte Sensor S3 ist benachbart zum Boden des Schmutzwassertanks 9 angeordnet. Darüber hinaus sind die Steuerung 35 für die Absaugung 15 sowie eine Steuerung 37 für den Motor 29 des Bürstenkopfs 27 vorgesehen.

Der erste und der zweite Sensor S1 und S2 sind ausgestaltet, einen ersten und einen zweiten Gasdruck zu messen. Der dritten Sensor S3 ist ausgestaltet, einen Flüssigkeitsdruck zu messen. Die Steuereinrichtung 33 der Messvorrichtung ist so ausgestaltet, dass sie mit Hilfe des/der von dem ersten und zweiten Sensor S1, S2 ausgegebenen Signals oder Signalen einen Differenzdruck zwischen dem ersten Gasdruck, d.h. dem Gasdruck in dem Schmutzwassertank 9 oberhalb der Flüssigkeitsoberfläche, und dem zweiten Gasdruck, d.h. dem Gasdruck in der Saugleitung 17 vor der Absaugung 15, erfasst.

Ferner ist die Steuereinrichtung 33 in diesem Ausführungsbeispiel ausgestaltet, um bei Überschreiten eines Differenzdruckschwellwertes ein Signal auszugeben. Es ist aber auch denkbar, dass bei Überschreiten des Differenzdruckschwellwerts ein erstes Signal ausgegeben wird und bei Unterschreiten des Differenzdruckschwellwerts ein zweites Signal, das sich von dem ersten unterscheidet.

Alternativ kann die Messvorrichtung, wie bei dem zweiten Ausführungsbeispiel in Fig. 2 gezeigt, einen ersten Differenzdruckschalter S4 aufweisen, der einen ersten Druckerfassungsanschluss S1' zur Erfassung des ersten Gasdrucks und einen zweiten Druckerfassungsanschluss S2' zur Erfassung des zweiten Gasdrucks aufweist, wobei der erste und zweite Druckerfassungsanschluss S1', S2' mit einem Differenzdruckschalter S4 funktionell und/oder kommunizierend verbunden sind. Der Differenzdruckschalter S4 ist hier so ausgestaltet, bei Über- und/oder Unterschreiten einer vorgegebenen Gasdruckdifferenz einen Kontakt zu öffnen oder zu schließen. Dies kann als erstes oder zweites Signal für die Steuereinrichtung 33 genutzt werden, um anzuzeigen, dass das Ventil 21 verschlossen ist.

Weiterhin ist die Steuereinrichtung 33 bei dem ersten Ausführungsbeispiel so ausgestaltet, dass sie mit dem von dem ersten Sensor S1 gemessenen ersten Gasdruck und mit dem von dem dritten Sensor S3 gemessenen Flüssigkeitsdruck auf Grundlage des Pascal'schen Gesetzes ein weiteres Signal ausgibt, das ein Maß für die absolute Flüssigkeitshöhe h in dem Schmutzwassertank 9 ist.

Die Bestimmung eines absoluten Flüssigkeitspegels über den Flüssigkeitsdruck und dem ersten Gasdruck in dem Schmutzwassertank 9 ist dabei ein eigenständiges erfinderisches Konzept, welches zusätzlich zu der Gasdifferenzdruckmessung gemäß des Anspruchs 1 verwendet werden kann. Diese Bestimmung des absoluten Flüssigkeitspegels h kann jedoch auch selbstständig, d.h. ohne eine reine Gasdifferenzdruckmessung zwischen einem ersten Gasdruck in dem Schmutzwassertank 9 und einem zweiten Gasdruck in der Saugleitung 17 vor der Absaugung 15, verwendet werden.

Es ist auch denkbar, wie dies bei dem zweiten Ausführungsbeispiel in Fig. 2 gezeigt ist, einen zweiten Differenzdruckschalter S5 vorzusehen. Dessen erster Druckerfassungsanschluss S1' erfasst den Druck an der Position des ersten Sensors S1, während der zweite Druckerfassungsanschluss S3' den Flüssigkeitsdruck an der Position des dritten Sensors S3 erfasst. Es kann nun eine Druckschwelle des zweiten Differenzdruckschalters S5 so gewählt werden, dass dies dem Maximalpegel entspricht.

Das Signal der Steuereinrichtung 33 bzw. des ersten Differenzdruckschalters, das ein Überschreiten des Differenzdruckschwellwerts anzeigt, wird bei den Ausführungsbeispielen sowohl an die Steuerung 35 für die Absaugung 15 als auch an die Steuerung 37 für den Motor 29 des Bürstenkopfs 27 weitergeleitet. Hier ist anzumerken, dass es auch möglich ist, dass die Steuereinrichtung 33 mit der Steuerung 35 und der Steuerung 37 integriert ist.

Wenn das Signal, das ein Überschreiten des Differenzdruckschwellwerts anzeigt, an die beiden Steuerungen 35, 37 weitergeleitet wird, schalten bei den hier beschriebenen Ausführungsbeispielen die Steuerungen 35, 37 die jeweiligen Antriebsmotoren ab, sodass sowohl der Bürstenkopf 27 als auch die Absaugung 15 stillstehen, was einem Benutzer anzeigt, dass der Flüssigkeitspegel im Schmutzwassertank 9 einen Maximalpegel überschritten hat. Im Rahmen der vorliegenden Erfindung ist es aber auch möglich, dass aufgrund des Signals für eine Überschreitung des Differenzdruckschwellwerts an den Benutzer nur eine Meldung weitergeleitet wird, die anzeigt, dass der Schmutzwassertank 9 voll ist bzw. keine weitere Schmutzwasseraufnahme mehr erfolgt.

Das Signal der Steuereinrichtung 33 bzw. des zweiten Differenzdruckschalters S5, das ein Maß für die Flüssigkeitshöhe in dem Schmutzwassertank 9 ist, wird an eine Anzeige weitergeleitet, mit der einem Benutzer der Füllstand im Schmutzwassertank 9 angezeigt wird.

Die Ausführungsbeispiele einer erfindungsgemäßen Bodenreinigungsmaschine können wie folgt betrieben werden.

Wenn die Bodenreinigungsmaschine im Betrieb über die zu reinigende Bodenfläche 5 fährt, arbeitet die Absaugung 15, und der Motor 29 des Bürstenkopfs 27 treibt die Bürstenelemente 31 drehend an, wobei gleichzeitig im Bereich des Bürstenkopfs 27 Reinigungsflüssigkeit auf die Bodenfläche 5 aufgebracht wird. Dabei wird aufgrund des von der Absaugung 15 in dem Schmutzwassertank 9 erzeugten Unterdrucks und der Verbindung über die Schmutzwasserzuleitung 13 mittels des Saugfußes 7 Schmutzwasser von der Bodenfläche 5 abgesaugt und in den Schmutzwassertank 9 gefördert. In diesem Zustand ist der Anschluss 19 der Absaugung 15 geöffnet und die Messvorrichtung erfasst einen Differenzdruck zwischen dem ersten und dem zweiten Sensor S1, S2, der im Wesentlichen gleich null ist.

Wenn der Flüssigkeitspegel des Schmutzwassers in dem Schmutzwassertank 9 über eine gewisse Höhe angestiegen ist, wird der Schwimmkörper 25 in dem Käfig 23 immer näher zu dem Anschluss 19 bewegt, und wenn der zulässige Maximalpegel erreicht ist, bei dem der Abstand einen gewissen Wert unterschritten hat, wird der Schwimmkörper 25 aufgrund der Luftströmung in den Anschluss 19 gerissen, sodass dieser verschlossen wird. In diesem Zustand herrscht in dem Bereich zwischen dem Anschluss 19 und der Absaugung 15 ein zweiter Gasdruck, der kleiner ist als der erste Gasdruck in dem Schmutzwassertank 9. Der von der Messvorrichtung erfasste Differenzdruck unterscheidet sich somit von dem Differenzdruck im Fall des geöffneten Anschlusses 19 zur Absaugung 15, und der Differenzdruck ist insbesondere größer als ein vorgegebener Differenzdruckschwellwert. Die Steuereinrichtung 33 erzeugt in diesem Fall ein entsprechendes Signal, das an die Steuerungen 35, 37 weitergeleitet wird. Diese schalten dann die jeweiligen Antriebsmotoren ab.

Bei der Verwendung eines ersten Differenzdruckschalters bei dem zweiten Ausführungsbeispiel ergibt sich ein analoges Schaltverhalten. Der erste Differenzdruckschalter S4 erfasst einen Differenzdruck zwischen dem ersten Druckerfassungsanschluss S1', der den ersten Gasdruck in dem Schmutzwassertank 9 erfasst, und dem zweiten Druckerfassungsanschluss S2', der den zweiten Gasdruck in dem Bereich zwischen dem Anschluss 19 und der Absaugung 15 erfasst. Liegt der Flüssigkeitspegel des Schmutzwassers in dem Schmutzwassertank 9 unterhalb einer gewissen Höhe, ist der zwischen dem ersten Druckerfassungsanschluss S1' und dem zweiten Druckerfassungsanschluss S2' gemessene Druckunterschied im Wesentlichen gleich null. Überschreitet der Flüssigkeitspegel in dem Schmutzwassertank 9 eine gewisse Höhe, verschließt der Schwimmkörper 25 wie oben beschrieben den Anschluss 19. In diesem Fall ist der zweite Gasdruck kleiner als der erste Gasdruck, und der erste Differenzdruckschalter S4 erfasst über den ersten und zweiten Druckerfassungsanschluss S1', S2' einen Differenzdruck, der im Wesentlichen ungleich null ist. In diesem Fall öffnet oder schließt der erste Differenzdruckschalter S4 einen Kontakt, wodurch die Antriebsmotoren abgeschaltet werden.

Während hier der Fall beschrieben worden ist, dass das von der Messvorrichtung 33 erzeugte Signal unmittelbar an die Steuerungen 35, 37 für die Absaugung 15 und den Bürstenkopf 27 weitergeleitet wird, ist es genauso denkbar, dass das Signal verwendet wird, um eine Warnleuchte einzuschalten oder einen Warnton oder beides zu erzeugen, damit dem Benutzer der Bodenreinigungsmaschine angezeigt wird, dass der Schmutzwassertank 9 vollständig gefüllt ist. Ebenso kann ein Differenzdruckschalter entsprechende Signale und/oder Warnleuchten schalten. Auch ist denkbar, dass bei Unterschreiten des Maximalpegels, wenn das Schwimmerventil 21 nicht verschlossen ist und der Differenzdruck unterhalb des Differenzdruckschwellwerts ist, von der Steuereinrichtung 33 ein Signal erzeugt wird, dass beispielsweise verwendet wird, um eine Anzeige zu betreiben, die dem Benutzer anzeigt, dass die Bodenreinigungsmaschine normal arbeitet. Auch in diesem Fall kann ein Differenzdruckschalter ein entsprechendes Signal schalten, dass dem Benutzer den Normalbetrieb der Bodenreinigungsmaschine anzeigt.

Weiterhin wird im Betrieb der Bodenreinigungsmaschine gemäß dem ersten Ausführungsbeispiel aus Fig. 1 das Signal der Steuereinrichtung 33, das ein Maß für die Flüssigkeitshöhe in dem Schmutzwassertank 9 ist, wie folgt für eine Füllstandsanzeige verwendet.

Der erste Sensor S1 misst den ersten Gasdruck oberhalb der Flüssigkeitsoberfläche in dem Schmutzwassertank 9. Der dritte Sensor S3 misst den Flüssigkeitsdruck, d.h. den Druck, der sich aus dem Gewicht der Flüssigkeit und dem Druck oberhalb des Flüssigkeitsspiegels oberhalb des dritten Sensors S3 ergibt. Mit Hilfe der Formel $h = \frac{p - {p}_{0}}{ρ g}$ mit *g* = 9.81 m/s² als der Erdbeschleunigungskonstante, ***ρ** als* der Dichte der Flüssigkeit, p als dem vom dritten Sensor S3 gemessenen Druck und *p*ₒ als dem Gasdruck an der Flüssigkeitsoberfläche, der in guter Näherung dem von dem ersten Sensor S1 gemessene erste Gasdruck entspricht, wird ein Wert für den Flüssigkeitspegel h oberhalb des dritten Sensors S3 bestimmt. Die Steuereinrichtung 33 erzeugt in diesem Fall ein entsprechendes Signal, was in einer geeigneten Weise die Höhe des Flüssigkeitspegels h repräsentiert. Eine geeignete Weise kann beispielsweise die Ausgabe eines proportionalen Signals, die Ausgabe eines logarithmisch oder exponentiell skalierten Signals oder die Ausgabe eines digital-codierten Signals sein. Dieses Signal kann an eine geeignete Anzeigeeinrichtung geleitet werden, über die ein Benutzer eine detaillierte Information über den Füllstand des Schmutzwassertanks 9 erhält.

Bei der Verwendung eines zweiten Differenz-druckschalters S5 im zweiten Ausführungsbeispiel ergibt sich ein analoges Schaltverhalten. Der zweite Differenzdruckschalter S5 erfasst einen Differenzdruck zwischen dem ersten Druckerfassungsanschluss S1', der den ersten Gasdruck in dem Schmutzwassertank 9 misst, und dem zweiten Druckerfassungsanschluss S3', der den Flüssigkeitsdruck, d.h. den Druck, der sich aus dem Gewicht der Flüssigkeit und dem Druck oberhalb des Flüssigkeitsspiegels h oberhalb der dritten Druckerfassungsstelle ergibt. Der zweite Differenzdruckschalter S5 erzeugt in diesem Fall ein entsprechendes Signal, was in einer geeigneten Weise das Überschreiten des Maximalpegels repräsentiert.

Bei den erfindungsgemäßen Ausführungsbeispielen kann ausgehend von den zwei mit der Messvorrichtung bzw. mit dem ersten und dem zweiten Sensor S1, S2 erfassten ersten und zweiten Gasdrücken und dem sich ergebenden Differenzdruck zuverlässig eine Aussage darüber gemacht werden, ob der Schwimmkörper 25 den Anschluss 19 verschließt, ohne dass elektrische Kontakte, die verschmutzen können, oder bewegliche Teile verwendet werden müssen. Eine gleiche Aussage zur der Frage, ob der Schwimmkörper 25 den Anschluss 19 verschließt, kann in analoger Weise bei Verwendung eines ersten Differenzdruckschalters S4 sowie eines ersten und eines zweiten Druckerfassungsanschlusses S1', S2' entsprechend dem ersten und zweiten Sensor S1, S2, gemacht werden.

Ferner kann mit dem ersten Gasdruck im Schmutzwassertank 9, der mit dem ersten Sensor S1 erfasst wird, und dem mit dem dritten Sensor S3 erfassten Flüssigkeitsdruck ein Signal erzeugt werden, das dem absoluten Flüssigkeitspegel h im Schmutzwassertank 9 entspricht, ohne dass dazu bewegliche Teile verwendet werden, deren Funktionsfähigkeit durch Verschmutzung beeinträchtigt werden könnte. Ebenso kann bei Verwendung eines zweiten Differenzdruckschalters S5 sowie eines ersten und eines zweiten Druckerfassungsanschlusses S1', S3', entsprechend dem ersten und dritten Sensor S1, S3, ein Signal, das dem Überschreiten des Maximalpegels in dem Schmutzwassertank 9 entspricht, erzeugt werden.

## Patentansprüche

1. Bodenreinigungsmaschine mit einem Maschinenrahmen (1),
mit einem am Maschinenrahmen (1) vorgesehenen Fahrwerk zum Bewegen der Maschine über eine zu reinigende Bodenfläche (5),
mit einem Schmutzwassertank (9),
mit einer an dem Maschinenrahmen (1) angebrachten Absaugvorrichtung (7) zum Absaugen von Flüssigkeit von der Bodenfläche (5), wobei die Absaugvorrichtung (7) über eine Schmutzwasserzuleitung (13) mit dem Schmutzwassertank (9) verbunden ist,
mit einer Absaugung (15), die durch einen Motor angetrieben wird und die zum Erzeugen eines Unterdrucks innerhalb des Schmutzwassertanks (9) saugseitig mit diesem über einen am Schmutzwassertank (9) vorgesehenen Anschluss (19) über eine Saugleitung (17) verbunden ist,
wobei im Schmutzwassertank (9) ein Schwimmerventil (21) vorgesehen ist, das ausgestaltet ist, den Anschluss (19) zur Saugleitung (17) zu verschließen, wenn der Flüssigkeitspegel (h) in dem Schmutzwassertank (9) einen Maximalpegel erreicht,
**dadurch gekennzeichnet,**
**dass** eine Messvorrichtung (33) vorgesehen ist, die ausgestaltet ist, einen Differenzdruck zwischen einem ersten Gasdruck in dem Schmutzwassertank (9) und einem zweiten Gasdruck in der Saugleitung (17) zu erfassen, und
**dass** die Messvorrichtung (33) ausgestaltet ist, bei Unterschreitung eines Differenzdruckschwellwertes ein erstes Signal zu erzeugen und/oder bei Überschreitung des Differenzdruckschwellwertes ein zweites Signal zu erzeugen.

2. Bodenreinigungsmaschine nach Anspruch 1, **dadurch gekennzeichnet, dass** das Schwimmerventil (21) einen Schwimmkörper (25) aufweist, der den Anschluss (19) verschließen kann.

3. Bodenreinigungsmaschine nach Anspruch 2, **dadurch gekennzeichnet, dass** der Schwimmkörper (25) in einem rohrförmigen Käfig (23) geführt ist, der in den Anschluss (19) mündet, sodass bei entsprechendem Flüssigkeitspegel (h) der Schwimmkörper (25) den Luftstrom, erzeugt von der Absaugung (15), in den Anschluss (19) unterbricht.

4. Bodenreinigungsmaschine nach einer der Ansprüche 1 bis 3, **dadurch gekennzeichnet, dass** ein angetriebener Bürstenkopf (27) zum Eingriff mit der Bodenfläche (5) vorgesehen ist,
dass eine Steuerung (35) für die Absaugung (15) und eine Steuerung (37) für den angetriebenen Bürstenkopf (27) vorgesehen sind und
dass die Messvorrichtung (33) ausgestaltet ist, das durch Unter- oder Überschreitung des Differenzdruckschwellwerts erzeugte Signal an die Steuerung (35) der Absaugung (15) und/oder die Steuerung (37) des Bürstenkopfs (27) weiterzuleiten.

5. Bodenreinigungsmaschine nach Anspruch 4, **dadurch gekennzeichnet, dass** die Steuerung (35) der Absaugung (15) und/oder die Steuerung (37) des Bürstenkopfs (27) mit der Messvorrichtung verbunden sind, und
dass die Steuerung (35) der Absaugung (15) und die Steuerung (37) des Bürstenkopfs (27) derart ausgestaltet sind, dass bei Vorliegen des Signals von der Messvorrichtung die Absaugung (15) und/oder der Antrieb (29) des Bürstenkopfs (27) abgeschaltet werden.

6. Bodenreinigungsmaschine nach einem der vorherigen Ansprüche, **dadurch gekennzeichnet, dass** die Messvorrichtung (33) einen ersten und einen zweiten Sensor (S1, S2) aufweist, wobei der erste Sensor (S1) ausgestaltet ist, den ersten Gasdruck in dem Schmutzwassertank (9) zu messen und wobei der zweite Sensor (S2) ausgestaltet ist, den zweiten Gasdruck in der Saugleitung (17) messen.

7. Bodenreinigungsmaschine nach Anspruch 6, **dadurch gekennzeichnet, dass** die Messvorrichtung (33) einen dritten Sensor (S3) aufweist, der benachbart zum Boden des Schmutzwassertanks (9) angeordnet ist, wobei der dritte Sensor (S3) ausgestaltet ist, einen Flüssigkeitsdruck zu messen, den eine sich über dem dritten Sensor (S3) befindende Flüssigkeit auf den dritten Sensor (S3) ausübt, und
wobei die Messvorrichtung (33) ausgestaltet ist, aus dem ersten Gasdruck in dem Schmutzwassertank (9) und dem Flüssigkeitsdruck ein Signal zu erzeugen, das einem Flüssigkeitspegel (h) in dem Schmutzwassertank (9) entspricht.

8. Bodenreinigungsmaschine nach einem der vorherigen Ansprüche 1 bis 5, **dadurch gekennzeichnet, dass** die Messvorrichtung einen ersten Differenzdruckschalter (S4) aufweist, der einen ersten Druckerfassungsanschluss (S1') zur Erfassung des ersten Gasdrucks und einen zweiten Druckerfassungsanschluss (S2') zur Erfassung des zweiten Gasdrucks aufweist, wobei der erste und zweite Druckerfassungsanschluss (S1', S2') mit einem Druckschalter funktionell und/oder kommunizierend verbunden sind.

9. Bodenreinigungsmaschine nach Anspruch 8, **dadurch gekennzeichnet, dass** die Messvorrichtung einen zweiten Differenzdruckschalter (S5) aufweist, der einen ersten Druckerfassungsanschluss (S1') zur Erfassung des ersten Gasdrucks und einen zweiten Druckerfassungsanschluss (S3') aufweist, der benachbart zum Boden des Schmutzwassertanks (9) angeordnet ist, wobei der zweite Druckerfassungsanschluss (S3') ausgestaltet ist, einen Flüssigkeitsdruck zu erfassen, den eine sich über dem zweiten Druckerfassungsanschluss (S3') befindende Flüssigkeit auf den zweiten Druckerfassungsanschluss (S3') ausübt, wobei der erste und zweite Druckerfassungsanschluss (S1', S3') mit einem Druckschalter funktionell und/oder kommunizierend verbunden sind.

10. Verfahren zum Betreiben einer Bodenreinigungsmaschine mit einem Maschinenrahmen (1), mit einem am Maschinenrahmen (1) vorgesehenen Fahrwerk zum Bewegen der Maschine über eine zu reinigende Bodenfläche (5), mit einem Schmutzwassertank (9), mit einer an dem Maschinenrahmen (1) angebrachten Absaugvorrichtung (7) zum Absaugen von Flüssigkeit von der Bodenfläche, wobei die Absaugvorrichtung (7) über eine Schmutzwasserzuleitung (13) mit dem Schmutzwassertank (9) verbunden ist, mit einer Absaugung (15), die durch einen Motor angetrieben wird und die zum Erzeugen eines Unterdrucks innerhalb des Schmutzwassertanks (9) saugseitig mit diesem über einen am Schmutzwassertank (9) vorgesehenen Anschluss (19) über eine Saugleitung (17) verbunden ist, wobei im Schmutzwassertank (9) ein Schwimmerventil (21) vorgesehen ist, das ausgestaltet ist, den Anschluss (19) zu verschließen, wenn der Flüssigkeitspegel (h) in dem Schmutzwassertank (9) einen Maximalpegel überschreitet,
**dadurch gekennzeichnet,**
**dass** während des Betriebs des Motors über eine Messvorrichtung (33) ein Differenzdruck zwischen einem ersten Gasdruck in dem Schmutzwassertank (9) und einem zweiten Gasdruck in der Saugleitung (17) erfasst wird, und
**dass** durch die Messvorrichtung (33) bei Unterschreitung eines Differenzdruckschwellwertes ein erstes Signal erzeugt wird und/oder bei Überschreitung des Differenzdruckschwellwerts ein zweites Signal erzeugt wird.

11. Verfahren nach Anspruch 10, wobei die Bodenreinigungsmaschine einen angetriebenen Bürstenkopf (27) zum Eingriff mit der Bodenfläche (5) aufweist und eine Steuerung (35) für die Absaugung (15) und eine Steuerung (37) für den angetriebenen Bürstenkopf (27) vorgesehen sind und
wobei das durch Unter- oder Überschreitung des Differenzdruckschwellwerts erzeugte Signal an die Steuerung (35) der Absaugung (15) und/oder die Steuerung (37) des Bürstenkopfs (27) weitergeleitet wird.

12. Verfahren nach Anspruch 11, wobei bei Vorliegen des Signals die Absaugung (15) und der Antrieb (29) des Bürstenkopfs (27) abgeschaltet werden.

13. Verfahren nach einem der vorherigen Ansprüche, **dadurch gekennzeichnet, dass** die Messvorrichtung (33) einen ersten Sensor (S1) und einen zweiten Sensor (S2) aufweist, wobei der erste Gasdruck in dem Schmutzwassertank (9) mit dem ersten Sensor (S1) gemessen wird und wobei der zweite Gasdruck in der Saugleitung (17) mit dem zweiten Sensor (S2) gemessen wird.

14. Verfahren nach Anspruch 13, **dadurch gekennzeichnet, dass** die Messvorrichtung (33) einen dritten Sensor (S3) aufweist, der benachbart zum Boden des Schmutzwassertanks (9) angeordnet ist, wobei ein Flüssigkeitsdruck, den eine sich über dem dritten Sensor (S3) befindende Flüssigkeit auf den dritten Sensor (S3) ausübt, mit dem dritten Sensor (S3) gemessen wird und
wobei die Messvorrichtung ein Signal erzeugt, das einem Flüssigkeitspegel (h) in dem Schmutzwassertank (9) entspricht und das mit der Messvorrichtung (33) aus dem in dem Schmutzwassertank (9) gemessenen Gasdruck und dem Flüssigkeitsdruck ermittelt wird.

15. Verfahren nach einem der Ansprüche 10 bis 12, **dadurch gekennzeichnet, dass** die Messvorrichtung einen ersten Differenzdruckschalter (S4) aufweist, der einen ersten Druckerfassungsanschluss (S1') zur Erfassung des ersten Gasdrucks und einen zweiten Druckerfassungsanschluss (S2') zur Erfassung des zweiten Gasdrucks aufweist, wobei der erste und zweite Druckerfassungsanschluss (S1', S2') mit einem Druckschalter funktionell und/oder kommunizierend verbunden sind.

16. Verfahren nach Anspruch 15, **dadurch gekennzeichnet, dass** die Messvorrichtung einen zweiten Differenzdruckschalter (S5) aufweist, der einen ersten Druckerfassungsanschluss (S1') zur Erfassung des ersten Gasdrucks und einen zweiten Druckerfassungsanschluss (S3') aufweist, der benachbart zum Boden des Schmutzwassertanks (9) angeordnet ist, wobei der zweite Druckerfassungsanschluss (S3') ausgestaltet ist, einen Flüssigkeitsdruck zu erfassen, den eine sich über dem zweite Druckerfassungsanschluss (S3') befindende Flüssigkeit auf den zweiten Druckerfassungsanschluss (S3') ausübt, wobei der erste und zweite Druckerfassungsanschluss (S1', S3') mit einem Druckschalter funktionell und/oder kommunizierend verbunden sind.

## Claims

1. Floor-cleaning machine having a machine frame (1),
having a chassis, which is provided on the machine frame (1) and which serves for moving the machine over a floor surface (5) to be cleaned,
having a dirty-water tank (9),
having a suction apparatus (7), which is attached to the machine frame (1) and which serves for removal by suction of liquid from the floor surface (5), wherein the suction apparatus (7) is connected to the dirty-water tank (9) via a dirty-water feed line (13), and
having a suction unit (15), which is driven by a motor and which, for generating a negative pressure within the dirty-water tank (9), is, via a suction line (17), connected to said dirty-water tank on the suction side via a connection (19) provided on the dirty-water tank (9),
wherein provision is made in the dirty-water tank (9) of a float valve (21), which is configured to close off the connection (19) to the suction line (17) if the liquid level (h) in the dirty-water tank (9) reaches a maximum level,
**characterized**
**in that** provision is made of a measuring apparatus (33), which is configured to detect a differential pressure between a first gas pressure in the dirty-water tank (9) and a second gas pressure in the suction line (17), and
**in that** the measuring apparatus (33) is configured to generate a first signal if a differential-pressure threshold value is fallen below and/or to generate a second signal if the differential-pressure threshold value is exceeded.

2. Floor-cleaning machine according to Claim 1, **characterized in that** the float valve (21) has a float body (25), which is able to close off the connection (19).

3. Floor-cleaning machine according to Claim 2, **characterized in that** the float body (25) is guided in a tubular cage (23) which opens into the connection (19), such that, at a corresponding liquid level (h), the float body (25) interrupts the flow of air into the connection (19) that is generated by the suction unit (15).

4. Floor-cleaning machine according to one of Claims 1 to 3, **characterized in that** provision is made of a driven brush head (27) for engaging with the floor surface (5),
**in that** provision is made of a controller (35) for the suction unit (15) and of a controller (37) for the driven brush head (27), and
**in that** the measuring apparatus (33) is configured to pass on to the controller (35) of the suction unit (15) and/or to the controller (37) of the brush head (27) the signal generated as a result of the differential-pressure threshold value being fallen below or exceeded.

5. Floor-cleaning machine according to Claim 4, **characterized in that** the controller (35) of the suction unit (15) and/or the controller (37) of the brush head (27) are/is connected to the measuring apparatus, and
**in that** the controller (35) of the suction unit (15) and the controller (37) of the brush head (27) are configured in such a way that, if the signal of the measuring apparatus is present, the suction unit (15) and/or the drive (29) of the brush head (27) are/is deactivated.

6. Floor-cleaning machine according to one of the preceding claims, **characterized in that** the measuring apparatus (33) has a first and a second sensor (S1, S2), wherein the first sensor (S1) is configured to measure the first gas pressure in the dirty-water tank (9), and wherein the second sensor (S2) is configured to measure the second gas pressure in the suction line (17).

7. Floor-cleaning machine according to Claim 6, **characterized in that** the measuring apparatus (33) has a third sensor (S3), which is arranged adjacent to the bottom of the dirty-water tank (9), wherein the third sensor (S3) is configured to measure a liquid pressure exerted on the third sensor (S3) by a liquid situated above the third sensor (S3), and
wherein the measuring apparatus (33) is configured to generate, from the first gas pressure in the dirty-water tank (9) and the liquid pressure, a signal which corresponds to a liquid level (h) in the dirty-water tank (9).

8. Floor-cleaning machine according to one of the preceding Claims 1 to 5, **characterized in that** the measuring apparatus has a first differential-pressure switch (S4), which has a first pressure-detecting connection (S1') for detecting the first gas pressure and has a second pressure-detecting connection (S2') for detecting the second gas pressure, wherein the first and second pressure-detecting connections (S1', S2') are connected functionally and/or in a communicating manner to a pressure switch.

9. Floor-cleaning machine according to Claim 8, **characterized in that** the measuring apparatus has a second differential-pressure switch (S5), which has a first pressure-detecting connection (S1') for detecting the first gas pressure and has a second pressure-detecting connection (S3'), which is arranged adjacent to the bottom of the dirty-water tank (9), wherein the second pressure-detecting connection (S3') is configured to detect a liquid pressure exerted on the second pressure-detecting connection (S3') by a liquid situated above the second pressure-detecting connection (S3'), wherein the first and second pressure-detecting connections (S1', S3') are connected functionally and/or in a communicating manner to a pressure switch.

10. Method for operating a floor-cleaning machine having a machine frame (1), having a chassis, which is provided on the machine frame (1) and which serves for moving the machine over a floor surface (5) to be cleaned, having a dirty-water tank (9), having a suction apparatus (7), which is attached to the machine frame (1) and which serves for removal by suction of liquid from the floor surface, wherein the suction apparatus (7) is connected to the dirty-water tank (9) via a dirty-water feed line (13), and having a suction unit (15), which is driven by a motor and which, for generating a negative pressure within the dirty-water tank (9), is, via a suction line (17), connected to said dirty-water tank on the suction side via a connection (19) provided on the dirty-water tank (9), wherein provision is made in the dirty-water tank (9) of a float valve (21), which is configured to close off the connection (19) if the liquid level (h) in the dirty-water tank (9) exceeds a maximum level,
**characterized**
**in that**, during operation of the motor, a differential pressure between a first gas pressure in the dirty-water tank (9) and a second gas pressure in the suction line (17) is detected via a measuring apparatus (33), and
**in that** the measuring apparatus (33) generates a first signal if a differential-pressure threshold value is fallen below and/or generates a second signal if the differential-pressure threshold value is exceeded.

11. Method according to Claim 10, wherein the floor-cleaning machine has a driven brush head (27) for engaging with the floor surface (5) and provision is made of a controller (35) for the suction unit (15) and of a controller (37) for the driven brush head (27), and
wherein the signal generated as a result of the differential-pressure threshold value being fallen below or exceeded is passed on to the controller (35) of the suction unit (15) and/or to the controller (37) of the brush head (27).

12. Method according to Claim 11, wherein, if the signal is present, the suction unit (15) and the drive (29) of the brush head (27) are deactivated.

13. Method according to one of the preceding claims, **characterized in that** the measuring apparatus (33) has a first sensor (S1) and a second sensor (S2), wherein the first sensor (S1) is used to measure the first gas pressure in the dirty-water tank (9), and wherein the second sensor (S2) is used to measure the second gas pressure in the suction line (17).

14. Method according to Claim 13, **characterized in that** the measuring apparatus (33) has a third sensor (S3), which is arranged adjacent to the bottom of the dirty-water tank (9), wherein the third sensor (S3) is used to measure a liquid pressure exerted on the third sensor (S3) by a liquid situated above the third sensor (S3), and
wherein the measuring apparatus generates a signal which corresponds to a liquid level (h) in the dirty-water tank (9) and which is determined by the measuring apparatus (33) from the gas pressure measured in the dirty-water tank (9) and the liquid pressure.

15. Method according to one of Claims 10 to 12, **characterized in that** the measuring apparatus has a first differential-pressure switch (S4), which has a first pressure-detecting connection (S1') for detecting the first gas pressure and has a second pressure-detecting connection (S2') for detecting the second gas pressure, wherein the first and second pressure-detecting connections (S1', S2') are connected functionally and/or in a communicating manner to a pressure switch.

16. Method according to Claim 15, **characterized in that** the measuring apparatus has a second differential-pressure switch (S5), which has a first pressure-detecting connection (S1') for detecting the first gas pressure and has a second pressure-detecting connection (S3'), which is arranged adjacent to the bottom of the dirty-water tank (9), wherein the second pressure-detecting connection (S3') is configured to detect a liquid pressure exerted on the second pressure-detecting connection (S3') by a liquid situated above the second pressure-detecting connection (S3'), wherein the first and second pressure-detecting connections (S1', S3') are connected functionally and/or in a communicating manner to a pressure switch.

## Revendications

1. Machine de nettoyage du sol pourvue d'un châssis (1), comprenant
un mécanisme de roulement prévu sur le châssis (1) et servant à déplacer la machine sur une surface de sol (5) à nettoyer,
un réservoir d'eau sale (9),
un dispositif d'aspiration (7) fixé au châssis (1) et servant à aspirer un liquide de la surface de sol (5), le dispositif d'aspiration (7) étant relié au réservoir d'eau sale (9) par une conduite d'amenée d'eau sale (13),
une unité d'aspiration (15) qui est entraînée par un moteur et qui, pour générer un vide à l'intérieur du réservoir d'eau sale (9), est reliée à celui-ci côté aspiration par un raccord (19) prévu sur le réservoir d'eau sale (9) par l'intermédiaire d'une conduite d'aspiration (17),
un robinet-flotteur (21) étant prévu dans le réservoir d'eau sale (9) et qui est configuré pour fermer le raccord (19) vers la conduite d'aspiration (17) lorsque le niveau de liquide (h) dans le réservoir d'eau sale (9) atteint un niveau maximal,
**caractérisée**
**en ce qu'**un dispositif de mesure (33) est prévu qui est configuré pour détecter une pression différentielle entre une première pression de gaz dans le réservoir d'eau sale (9) et une deuxième pression de gaz dans la conduite d'aspiration (17), et
**en ce que** le dispositif de mesure (33) est configuré pour générer un premier signal en cas de soupassement d'une valeur seuil de pression différentielle, et/ou pour générer un deuxième signal en cas de dépassement de la valeur seuil de pression différentielle.

2. Machine de nettoyage du sol selon la revendication 1, **caractérisée en ce que** le robinet-flotteur (21) présente un flotteur (25) qui peut fermer le raccord (19) .

3. Machine de nettoyage du sol selon la revendication 2, **caractérisée en ce que** le flotteur (25) est guidé dans une cage tubulaire (23) qui débouche sur le raccord (19) de sorte que pour un niveau de liquide (h) adéquat, le flotteur (25) interrompt le flux d'air dans le raccord (19), généré par l'unité d'aspiration (15).

4. Machine de nettoyage du sol selon l'une quelconque des revendications 1 à 3, **caractérisée**
**en ce qu'**une tête de brosse entraînée (27) est prévue pour entrer en contact avec la surface de sol (5),
**en ce qu'**un dispositif de commande (35) pour l'unité d'aspiration (15) et un dispositif de commande (37) pour la tête de brosse entraînée (27) sont prévus, et
**en ce que** le dispositif de mesure (33) est configuré pour retransmettre le signal généré par le soupassement ou le dépassement de la valeur seuil de pression différentielle au dispositif de commande (35) de l'unité d'aspiration (15) et/ou au dispositif de commande (37) de la tête de brosse (27).

5. Machine de nettoyage du sol selon la revendication 4, **caractérisée**
**en ce que** le dispositif de commande (35) de l'unité d'aspiration (15) et/ou le dispositif de commande (37) de la tête de brosse (27) sont reliés au dispositif de mesure, et
**en ce que** le dispositif de commande (35) de l'unité d'aspiration (15) et le dispositif de commande (37) de la tête de brosse (27) sont configurés de telle sorte qu'en présence du signal provenant du dispositif de mesure, l'unité d'aspiration (15) et/ou le mécanisme d'entraînement (29) de la tête de brosse (27) sont débranchés.

6. Machine de nettoyage du sol selon l'une quelconque des revendications précédentes, **caractérisée en ce que** le dispositif de mesure (33) présente un premier et un deuxième capteur (S1, S2), le premier capteur (S1) étant configuré pour mesurer la première pression de gaz dans le réservoir d'eau sale (9), et le deuxième capteur (S2) étant configuré pour mesurer la deuxième pression de gaz dans la conduite d'aspiration (17).

7. Machine de nettoyage du sol selon la revendication 6, **caractérisée en ce que** le dispositif de mesure (33) présente un troisième capteur (S3) qui est disposé de manière adjacente au fond du réservoir d'eau sale (9), le troisième capteur (S3) étant configuré pour mesurer une pression de liquide exercée sur le troisième capteur (S3) par un liquide se trouvant au-dessus du troisième capteur (S3), et
le dispositif de mesure (33) étant configuré pour générer à partir de la première pression de gaz dans le réservoir d'eau sale (9) et de la pression de liquide un signal qui correspond à un niveau de liquide (h) dans le réservoir d'eau sale (9).

8. Machine de nettoyage du sol selon l'une quelconque des revendications précédentes 1 à 5, **caractérisée en ce que** le dispositif de mesure présente un premier interrupteur de pression différentielle (S4) qui présente une première borne de détection de pression (S1') servant à détecter la première pression de gaz et une deuxième borne de détection de pression (S2') servant à détecter la deuxième pression de gaz, la première et la deuxième borne de détection de pression (S1', S2') étant reliées en fonctionnement et/ou en communication à un interrupteur de pression.

9. Machine de nettoyage du sol selon la revendication 8, **caractérisée en ce que** le dispositif de mesure présente un deuxième interrupteur de pression différentielle (S5) qui présente une première borne de détection de pression (S1') servant à détecter la première pression de gaz et une deuxième borne de détection de pression (S3') qui est disposée de manière adjacente au fond du réservoir d'eau sale (9), la deuxième borne de détection de pression (S3') étant configurée pour détecter une pression de liquide exercée sur la deuxième borne de détection de pression (S3') par un liquide se trouvant au-dessus de la deuxième borne de détection de pression (S3'), la première et la deuxième borne de détection de pression (S1', S3') étant reliées en fonctionnement et/ou en communication à un interrupteur de pression.

10. Procédé permettant de faire fonctionner une machine de nettoyage du sol pourvue d'un châssis (1), comprenant un mécanisme de roulement prévu sur le châssis (1) et servant à déplacer la machine sur une surface de sol (5) à nettoyer, un réservoir d'eau sale (9), un dispositif d'aspiration (7) fixé au châssis (1) et servant à aspirer un liquide de la surface de sol, le dispositif d'aspiration (7) étant relié au réservoir d'eau sale (9) par l'intermédiaire d'une conduite d'amenée d'eau sale (13), une unité d'aspiration (15) qui est entraînée par un moteur et qui, pour générer un vide à l'intérieur du réservoir d'eau sale (9), est reliée côté aspiration à celui-ci par un raccord (19) prévu sur le réservoir d'eau sale (9) par l'intermédiaire d'une conduite d'aspiration (17), dans lequel, dans le réservoir d'eau sale (9), un robinet-flotteur (21) est prévu qui est configuré pour fermer le raccord (19) lorsque le niveau de liquide (h) dans le réservoir d'eau sale (9) dépasse un niveau maximal,
**caractérisé**
**en ce que** pendant le fonctionnement du moteur, un dispositif de mesure (33) détecte une pression différentielle entre une première pression de gaz dans le réservoir d'eau sale (9) et une deuxième pression de gaz dans la conduite d'aspiration (17), et
**en ce que** le dispositif de mesure (33) génère un premier signal en cas de soupassement d'une valeur seuil de pression différentielle et/ou génère un deuxième signal en cas de dépassement de la valeur seuil de pression différentielle.

11. Procédé selon la revendication 10, dans lequel la machine de nettoyage du sol présente une tête de brosse (27) entraînée pour entrer en contact avec la surface de sol (5), et un dispositif de commande (35) pour l'unité d'aspiration (15) et un dispositif de commande (37) pour la tête de brosse entraînée (27) sont prévus, et
le signal généré par le soupassement ou le dépassement de la valeur seuil de pression différentielle étant retransmis au dispositif de commande (35) de l'unité d'aspiration (15) et/ou au dispositif de commande (37) de la tête de brosse (27).

12. Procédé selon la revendication 11, dans lequel en présence du signal, l'unité d'aspiration (15) et le mécanisme d'entraînement (29) de la tête de brosse (27) sont débranchés.

13. Procédé selon l'une quelconque des revendications précédentes, **caractérisé en ce que** le dispositif de mesure (33) présente un premier capteur (S1) et un deuxième capteur (S2), la première pression de gaz dans le réservoir d'eau sale (9) étant mesurée par le premier capteur (S1), et la deuxième pression de gaz dans la conduite d'aspiration (17) étant mesurée par le deuxième capteur (S2).

14. Procédé selon la revendication 13, **caractérisée en ce que** le dispositif de mesure (33) présente un troisième capteur (S3) qui est disposé de manière adjacente au fond du réservoir d'eau sale (9), une pression de liquide exercée sur le troisième capteur (S3) par un liquide se trouvant au-dessus du troisième capteur (S3) étant mesurée par le troisième capteur (S3), et
le dispositif de mesure générant un signal qui correspond à un niveau de liquide (h) dans le réservoir d'eau sale (9) et qui est déterminé par le dispositif de mesure (33) à partir de la pression de gaz mesurée dans le réservoir d'eau sale (9) et de la pression de liquide.

15. Procédé selon l'une quelconque des revendications 10 à 12, **caractérisé en ce que** le dispositif de mesure présente un premier interrupteur de pression différentielle (S4) qui présente une première borne de détection de pression (S1') servant à détecter la première pression de gaz et une deuxième borne de détection de pression (S2') servant à détecter la deuxième pression de gaz, la première et la deuxième borne de détection de pression (S1', S2') étant reliées en fonctionnement et/ou en communication à un interrupteur de pression.

16. Procédé selon la revendication 15, **caractérisé en ce que** le dispositif de mesure présente un deuxième interrupteur de pression différentielle (S5) qui présente une première borne de détection de pression (S1') servant à détecter la première pression de gaz et une deuxième borne de détection de pression (S3') qui est disposée de manière adjacente au fond du réservoir d'eau sale (9), la deuxième borne de détection de pression (S3') étant configurée pour détecter une pression de liquide exercée sur la deuxième borne de détection de pression (S3') par un liquide se trouvant au-dessus de la deuxième borne de détection de pression (S3'), la première et la deuxième borne de détection de pression (S1', S3') étant reliées en fonctionnement et/ou en communication à un interrupteur de pression.
